# EUROPÄISCHE PATENTSCHRIFT

(11) **EP 1 243 165 B1**
(45) Veröffentlichungstag und Bekanntmachung des Hinweises auf die Patenterteilung: **23.07.2003**
(21) Anmeldenummer: 00974462.4
(22) Anmeldetag: 26.10.2000
(51) Int. Cl.: H05B 41/282, H05B 41/298

(54) **SCHALTUNGSANORDNUNG ZUM BETREIBEN EINER GASENTLADUNGSLAMPE**
CIRCUIT FOR OPERATING A GAS DISCHARGE LAMP
MONTAGE DE CIRCUITS PERMETTANT LE FONCTIONNEMENT D'UNE LAMPE A DECHARGE GAZEUSE

(30) Priorität: 27.12.1999 DE 19963289
(43) Veröffentlichungstag der Anmeldung: 25.09.2002
(73) Patentinhaber: TridonicAtco GmbH & Co. KG, 6851 Dornbirn (AT)
(72) Erfinder: LUDORF, Werner, D-83346 Bergen (DE)
(74) Vertreter: Rupp, Christian, Dipl.Phys.
(86) Internationale Anmeldenummer: EP0010557
(87) Internationale Veröffentlichungsnummer: WO01049082

(56) Entgegenhaltungen:
- WO-A-86/04752
- US-A- 4 734 624
- US-A- 5 365 151
- PATENT ABSTRACTS OF JAPAN vol. 1998, no. 05, 30. April 1998 (1998-04-30) & JP 10 022083 A (MATSUSHITA ELECTRIC WORKS LTD), 23. Januar 1998 (1998-01-23)

## Beschreibung

Die vorliegende Erfindung betrifft eine Schaltungsanordnung zum Betreiben einer Gasentladungslampe, insbesondere einer Niederdruck-Entladungslampe, nach dem Oberbegriff des Anspruches 1.

Bei der Entwicklung von elektronischen Vorschaltgeräten zum Betreiben von Gasentladungslampen sind im wesentlichen zwei Aufgaben zu erfüllen. Zum einen soll das elektronische Vorschaltgerät einen zuverlässigen und effektiven Lampenbetrieb ermöglichen, zum anderen sollten das Vorschaltgerät und die Lampe andere Einreichungen in ihrer Funktion nicht beeinträchtigen oder Auswirkungen auf die Umwelt haben.

Um einen möglichst hohen Lampenwirkungsgrad zu erzielen, werden Gasentladungslampen üblicherweise mit Hochfrequenzen in einem Bereich von 20 bis 50 kHz betrieben. Bei diesen Frequenzen kann die Elektronendichte im Plasma der Leuchtstofflampe dem Zeitverlauf des Stromes nicht mehr folgen, so daß sich eine im wesentlichen zeitlich konstante, mittlere Elektronendichte einstellt. In diesem Fall entsteht dann bei einem Nulldurchgang der Netzversorgung keine Stromlücke mehr bis zu einem Wiederzünden der Lampe, so daß gegenüber einem Lampenbetrieb bei der üblichen Netzfrequenz von 50 Hz bei gleichbleibendem Lichtstrom eine Reduzierung der aufgenommenen elektrischen Leistung um 8 bis 10% erreicht werden kann.

Andererseits entstehen durch den Hochfrequenz-Betrieb der Lampe hochfrequente Wechselfelder, bei denen eine Auswirkung auf die Umwelt nicht vollständig ausgeschlossen werden kann. Beispielsweise könnten diese Wechselfelder zu Beschwerden von in der Nähe befindlichen Personen, beispielsweise Kopfschmerzen oder dergleichen führen. Insbesondere bei Gasentladungslampen, welche die Form länglicher Röhren aufweisen, müssen Maßnahmen zum Begrenzen der abgestrahlten Feldstärke getroffen werden.

Die einfachste Möglichkeit, das Entstehen von hochfrequenten Feldern zu vermeiden, besteht darin, die Betriebsfrequenz der Lampe wieder zu senken, sie im Idealfall mit Gleichstrom zu betreiben. Allerdings ist ein Lampenbetrieb mit reiner Gleichspannung praktisch nicht möglich, da Gasentladungslampen eine negative Kennlinie aufweisen. Dieser kann unter wirtschaftlichen Gesichtspunkten nur durch die Verwendung einer Drossel sinnvoll entgegen gewirkt werden. Ein reiner Gleichspannungsbetrieb hat ferner den Nachteil, daß die Elektroden der Lampe ungleich abgenützt werden, was sich in einer ungleichmäßigen Färbung bzw. Schwärzung des Glases der Elektrodenumgebung äußert.

Eine Schaltungsanordnung, welche zum einen einen hochfrequenten Lampenbetrieb realisiert und zum anderen in einem relativ begrenzten Ausmaß hochfrequente Wechselfelder erzeugt, ist in der WO 86/04752 beschrieben. Dabei wird die Lampe in einer vier steuerbare Schalter umfassenden Vollbrückenschaltung angeordnet und derart angesteuert, daß in einer ersten Betriebsphase zwei sich diagonal gegenüberliegende Schalter geöffnet werden, während einer der beiden Schalter der zweiten Brückendiagonale permanent geschlossen und der andere hochfrequent getaktet wird. Während dieser Zeit wird die Lampe im wesentlichen in gleicher Richtung vom Strom durchflossen. Um die mit der Zeit auftretenden schädlichen Ablagerungen an den Elektroden zu vermeiden, werden nach einiger Zeit in einer zweiten Betriebsphase die vier Schalter derart angesteuert, daß die beiden zuvor permanent geöffneten Schalter geschlossen bzw. hochfrequent getaktet werden, während beiden die anderen Schalter nun geöffnet sind, was effektiv einer Umpolung der Lampe entspricht. Auf diese Weise wird die Lampe mit einem niederfrequenten Spannungssignal betrieben, das mit einer hochfrequenten Schwingung überlagert ist. Da allerdings die Amplitude der hochfrequenten Schwingung relativ klein ist, werden hochfrequente Wechselfelder nur in einem relativ geringen Ausmaß erzeugt und abgestrahlt.

Ausgehend von einer derartigen Vollbrückenschaltung ist es Aufgabe der vorliegenden Erfindung, einen Schaltungsanordnung zum Betreiben einer Gasentladungslampe-vorzugsweise einer Niederdruck-Entladungslampe - anzugeben, durch die die Lampe mit einem hohen Wirkungsgrad betrieben wird und die zum anderen einen effektiven Lampenstart ermöglicht. Gleichzeitig soll die Abstrahlung von Hochfrequenzfeldern reduziert werden.

Diese Aufgabe wird durch eine Schaltungsanordnung, welche die Merkmale des Anspruches 1 aufweist, gelöst. Analog zu dem bekannten Stand der Technik wird die Lampe mit einer Vollbrückenschaltung derart betrieben, daß in einem Normalbetrieb mit einer ersten Frequenz zwischen den beiden Brückendiagonalen umgeschaltet wird, wobei jeweils die Schalter der einen Brückendiagonale geöffnet und die Schalter der anderen Brückendiagonale geschlossen sind bzw. mit einer zweiten Frequenz, die größer ist als die erste Frequenz, getaktet werden. Auch hier wird somit die Gasentladungslampe in dem Normalbetrieb mit einem Spannungssignal betrieben, das sich aus einem ersten niederfrequenten Signal mit einer relativ hohen Amplitude sowie einem zweiten hochfrequenten Signal mit niedriger Amplitude zusammensetzt. Erfindungsgemäß wird jedoch zum Starten der Lampe der mit der Gleichspannungsversorgung der Vollbrückenschaltung verbundene Schalter einer Halbbrücke geöffnet, während der zweite Schalter dieser Halbbrücke geschlossen wird und zeitgleich die beiden Schalter der anderen Halbbrücke hochfrequent geöffnet und geschlossen werden. Somit wird die Lampe zum Starten mit einer Wechselspannung betrieben, deren Amplitude größer ist als die Amplitude des niederfrequenten Spannungssignals im Normalbetrieb und deren Frequenz kleiner oder gleich der zweiten Hochfrequenz ist. Somit wird die Lampe zum Starten kurzfristig mit einem starken Hochfrequenzsignal betrieben, während sie nach dem Zünden mit einer niederfrequent umgeschalteten Gleichspannung angesteuert wird, die lediglich von der Hochfrequenz überlagert ist. Auf diese Weise wird ein deutlich besserer und schonenderer Lampenstart erzielt. Gleichzeitig wird aber auch eine auf sehr geringe Werte einstellbare Abstrahlung gewährleistet, die zu keinen gesundheitlichen Beeinträchtigungen von in der Umgebung befindlichen Menschen führt, da das Hochfrequenz-Signal den Lampen-Gleichstrom entsprechend gering überlagert. Ferner wird durch das periodische Umschalten des Lampenstromes mit einer Nieder-Frequenz beispielsweise im mHz- bis Hz-Bereich gewährleistet, daß sich die Elektroden gleichmäßig abnutzen und keine ungleichmäßige Färbung oder Schwärzung der Lampen an einem Ende auftritt.

Weiterbildungen der Erfindung sind Gegenstand der Unteransprüche. Da durch die erfindungsgemäße Schaltungsanordnung ein zuverlässiger Lampenbetrieb ermöglicht wird und gleichzeitig die Abstrahlung hochfrequenter Wechselfelder deutlich reduziert wird, können sehr hohe Frequenzen für die im Normalbetrieb getakteten Schalter verwendet werden. Insbesondere ist es denkbar, die Schalter mit einer Frequenz oberhalb von 1 MHz - vorzugsweise sogar im Bereich zwischen 2,2 MHz und 3,0 MHz - zu takten. Dies ist etwa 20 bis 100 mal höher als die derzeit üblichen Betriebsfrequenzen zwischen 20 kHz und 50 kHz. Auf diese Weise eröffnet sich die Möglichkeit für eine Erhöhung des Lampenwirkungsgrades. Der Frequenzbereich zwischen 2,2 MHz und 3,0 MHz ist dabei besonders günstig, da die europäischen Normen in diesem Frequenzfenster eine etwas erhöhte Störabstrahlung auf das Stromversorgungsnetz in Form von Oberwellen zulassen.

Ferner hat sich überraschender Weise gezeigt, daß Niederdruck-Entladungslampen bei diesen Höchstfrequenzen äußerst zündwillig sind. Dabei ist das erfindungsgemäße Taktschema insbesondere auch für einen Lampenstart im Megahertz-Bereich geeignet. Aufgrund der hohen Zündwilligkeit kann möglicherweise sogar auf ein Vorheizen der Lampenelektroden verzichtet werden und die Lampe statt dessen sofort kalt gestartet werden. Dies bedeutet wiederum, daß ein relativ einfacher Schaltungsaufbau realisiert werden kann.

Wird tatsächlich ein Lampenbetrieb im Megahertz-Bereich gewählt, so ergibt sich als weiterer Vorteil, daß die Kapazitäts- und Induktivitätswerte einiger in der Schaltungsanordnung verwendeter Bauteile derart reduziert werden können, daß anstelle der Verwendung von diskreten Bauelementen eine Integrierung dieser möglich ist. Insbesondere passive Bauelemente wie Drosseln und Kapazitäten, die beispielsweise Bestandteil eines in dem Brückenzweig angeordneten Serienresonanzkreises sein können, oder Transformatoren bieten sich für die Integrierung an, so daß eine deutliche Reduzierung der Abmessungen der gesamten Schaltung erreicht werden kann. Die Integrierung der Bauelemente kann beispielsweise im Rahmen einer mehrlagigen Leiterplattenschaltung erfolgen. Vorzugsweise wird die Mehrlagenschaltung durch eine LTCC-(Low Temperatur Cofired Ceramic) Struktur realisiert, welche aus mehreren übereinander angeordneten niedrig sinternden Keramikschichten oder - folien besteht, zwischen denen sich Leiterbahnen, Kapazitäten bildende Dielektrikum-Schichten oder dergleichen befinden.

Im folgenden soll die Erfindung anhand der beiliegenden Zeichnungen näher erläutert werden. Es zeigen:
Fig. 1 ein Vorschaltgerät mit einer erfindungsgemäßen Schaltungsanordnung;
Fig. 2 ein Taktschema zum erfindungsgemäßen Ansteuern der vier Schalter der Vollbrückenschaltung; und
Fig. 3 den idealisierten zeitlichen Verlauf der an der Lampe anliegenden Spannung.

Den mit der Netzwechselspannung uₙ verbundenen Eingang des in Fig. 1 gezeigten Vorschaltgerätes bildet eine Gleichrichterschaltung 1, beispielsweise ein Brückengleichrichter oder dgl. Zum Glätten der gleichgerichteten Netzwechselspannung uₙ befindet sich zwischen dem positiven Ausgang der Gleichrichterschaltung 1 und dem Eingang der Vollbrückenschaltung ein als Speicherkondensator fungierender Elektrolytkondensator Cₛ.

Die Vollbrückenschaltung umfaßt vier steuerbare Schalter S1 bis S4, die beispielsweise durch MOS-Feldeffekttransistoren gebildet werden. In dem Brückenzweig zwischen den Mittelabgriffen der beiden Halbbrücken befindet sich die Gasentladungslampe LA, bei der es sich insbesondere um eine Niederdruck-Entladungslampe handelt. Ferner ist in dem Brückenzweig ein Serienresonanzkreis aus einer Drosselspule L und einem Resonanzkondensator C1 angeordnet, wobei die Niederdruck-Entladungslampe LA und der Resonanzkondensator C1 parallel geschaltet sind. Das Ansteuern der vier Schalter S1 bis S4 erfolgt durch eine nicht dargestellte Steuerschaltung.

Die in Fig. 1 dargestellte Schaltungsanordnung kann in bekannter Weise durch Überwachungsschaltungen, welche Lampenbetriebsparameter - beispielsweise die Lampenspannung und den Lampenstrom - erfassen und abhängig davon das Ansteuern der Schalter bzw. der Lampe beeinflussen, ergänzt werden. Dabei wäre auch das Erfassen von Lampendefekten oder dgl. möglich. Derartige Schaltungserweiterungen sind jedoch nicht Gegenstand der vorliegenden Erfindung und sollen daher nicht weiter berücksichtigt werden.

Das Ansteuern der vier Schalter S1 bis S4 der Vollbrückenschaltung soll nun anhand der Fig. 2 beschrieben werden. Erfindungsgemäß sollen während einer Startphase T₁ lediglich die Schalter einer der beiden Halbbrücken, im dargestellten Beispiel die Schalter S1 und S2 der linken Halbbrücke, getaktet werden. Zum Starten der Lampe LA wird daher der Schalter S3 geöffnet (0), der Schalter S4 geschlossen (I) und die Schalter S1 und S2 werden wechselweise hochfrequent geöffnet und geschlossen. Die sich dadurch ergebene an der Entladungslampe LA anliegende idealisierte Lampenspannung U_{LA} ist in Fig. 3 gezeigt. Wie der Signalverlaufskurve entnommen werden kann, ergibt sich eine hochfrequente Wechselspannung mit einer Frequenz f3 und einer relativ großen Amplitude U₃. Dabei liegt die Frequenz f3 vorzugsweise oberhalb von 1 MHz, besonders vorteilhaft im Bereich zwischen 2,2 MHz und 3,0 MHz. Da sich Gasentladungslampen bei diesen Frequenzen äußerst zündwillig zeigen, kann auf ein Vorheizen der Elektroden der Lampe LA möglicherweise verzichtet werden. Allerdings kann es von Vorteil sein, wenn die Frequenz f3 des Taktsignals für die Schalter S1 und S2 zum Starten der Lampe LA in Richtung der Resonanzfrequenz des Serienresonanzkreises abgesenkt wird.

Nach dem Zünden der Lampe LA werden die vier Schalter S1 bis S4 in einem Normalbetrieb angesteuert. Dabei werden in einem ersten Zustand T₁ die beiden Schalter S2 und S3 der einen Brückendiagonale permanent geöffnet, während der Schalter S1 permanent geschlossen wird und der Schalter S4 hochfrequent getaktet wird. Auch die Schaltfrequenz f2 für den Schalter S4 liegt vorzugsweise zwischen 2,2 MHz und 3,0 MHz, beispielsweise bei ca. 2,65 MHz, und ist gleich hoch oder höher als die Frequenz f3. Nach einer gewissen Zeit wechselt dann die Steuerschaltung in einen zweiten Zustand T₂, in dem nun die beiden Schalter S1 und S4 der zuvor getakteten Brückendiagonale geöffnet werden, während nun Schalter S3 geschlossen und Schalter S2 ebenfalls mit der Frequenz f2 hochfrequent getaktet wird. Das Wechseln zwischen den beiden Zuständen T₁ und T₂ erfolgt mit einer sehr niedrigen Frequenz f1.

Dementsprechend ergibt sich im Normalbetrieb die ebenfalls in Fig. 3 dargestellte an der Lampe LA anliegende Lampenspannung U_{LA}. Dabei ist anzumerken, daß aus Gründen der Übersichtlichkeit das Verhältnis zwischen der Hochfrequenz f2 und der niedrigen Umschaltfrequenz f1 nicht korrekt dargestellt ist. Die Hochfrequenz f2 liegt vorzugsweise im Megahertz-Bereich, während die Umschaltfrequenz f1 z.B. 50 Hz und sogar deutlich weniger - bis zu wenigen mHz - betragen kann. Insgesamt ergibt sich jedoch eine sehr nieder-frequente Spannung mit einer Amplitude U₁, der eine hochfrequente Spannung mit einer sehr kleinen Amplitude U₂ überlagert ist. U₁ ist dabei niedriger als die Zündspannung U₃. Da allerdings in erster Linie die hochfrequenten Signalanteile für die Umweltverträglichkeit des Systems Lampe-Vorschaltgerät zu beachten sind, kann eine gesundheitliche Beeinträchtigung ausgeschlossen werden. Im übrigen ist die Startphase Tₛ nur sehr kurz, so daß auch hier das Verursachen von Beschwerden ausgeschlossen werden kann.

Aufgrund der sowohl in der Startphase Tₛ als auch während des Normalbetriebs T₁ und T₂ auftretenden Hochfrequenzanteile in den Steuerspannungen, können für den Serienresonanzkreis Drosseln und Kondensatoren mit relativ niedrigen Kapazitäts- und Induktivitätswerten verwendet werden. In diesem Fall ist es möglich, diese Bauteile in eine Mehrlagenschaltung, beispielsweise eine LTCC-Mehrlagenschaltung zu integrieren. Derartige Mehrlagenschaltungen, die aus mehreren übereinander angeordneten niedrig sinternden Keramikschichten bestehen, finden bereits in weiten Bereichen Anwendung. Für die erfindungsgemäße Schaltungsanordnung stellt dies jedoch eine besonders vorteilhafte Ausführungsform dar, da in diesem Fall die Abmessungen der Schaltanordnung bzw. des gesamten Vorschaltgerätes deutlich reduziert werden können, was wiederum zur Folge hat, daß ohne größeren Aufwand weitere Abschirmvorrichtungen an dem Vorschaltgerät angebracht werden können.

## Patentansprüche

1. Schaltungsanordnung zum Betreiben einer Gasentladungslampe,
mit einer Vollbückenschaltung, an die eine Gleichspannung angelegt ist und die vier steuerbare Schalter (S1 - S4) umfaßt,
wobei ein erster Schalter (S1) mit einem zweiten Schalter (S2) und ein dritter Schalter (S3) mit einem vierten Schalter (S4) in Serie geschaltet sowie der erste Schalter (S1) mit dem dritten Schalter (S3) und der zweite Schalter (S2) mit dem vierten Schalter (S4) verbunden ist,
und wobei eine Gasentladungslampe (LA) in einem Brückenzweig, der einen Knotenpunkt zwischen dem ersten Schalter (S1) und dem zweiten Schalter (S2) mit einem Knotenpunkt zwischen dem dritten Schalter (S3) und dem vierten Schalter (S4) verbindet, angeordnet ist,
und mit einer Steuerschaltung, welche in einem Normalbetrieb der Gasentladungslampe (LA) die vier Schalter (S1 - S4) derart ansteuert, daß sie mit einer ersten Frequenz (f1) abwechseln zwischen einem ersten und einem zweiten Zustand (T₁, T₂) umschaltet,
wobei in dem ersten Zustand (T₁) der zweite und dritte Schalter (S2, S3) geöffnet sind, der erste Schalter (S1) geschlossen ist und der vierte Schalter (S4) mit einer zweiten Frequenz (f2), die höher ist als die erste Frequenz (f1), abwechselnd geöffnet und geschlossen wird,
und wobei in dem zweiten Zustand (T₂) der erste und vierte Schalter (S1, S4) geöffnet sind, der dritte Schalter (S3) geschlossen ist und der zweite Schalter (S2) mit der zweiten Frequenz (f2) abwechselnd geöffnet und geschlossen wird,
**dadurch gekennzeichnet,**
**daß** die Steuerschaltung die vier Schalter (S1 - S4) in einer Startphase (Tₛ) derart ansteuert, daß der vierte Schalter (S4) geschlossen ist, der dritte Schalter (S3) geöffnet ist und der erste und zweite Schalter (S1, S2) mit einer dritten Frequenz (f3) abwechselnd geöffnet und geschlossen werden.

2. Schaltungsanordnung nach Anspruch 1,
**dadurch gekennzeichnet,**
**daß** die zweite Frequenz (f2) größer als 1 MHz ist.

3. Schaltungsanordnung nach Anspruch 2,
**dadurch gekennzeichnet,**
**daß** die zweite Frequenz (f2) im Bereich zwischen 2,2 MHz und 3,0 MHz liegt.

4. Schaltungsanordnung nach einem der Ansprüche 1 bis 3,
**dadurch gekennzeichnet,**
**daß** die dritte Frequenz (f3) größer als 1 MHz ist.

5. Schaltungsanordnung nach Anspruch 4,
**dadurch gekennzeichnet,**
**daß** die dritte Frequenz (f3) im Bereich zwischen 2,2 MHz und 3,0 MHz liegt.

6. Schaltungsanordnung nach einem der Ansprüche 1 bis 5,
**dadurch gekennzeichnet,**
**daß** in dem Brückenzweig ein Serienresonanzkreis (L, C1) angeordnet ist.

7. Schaltungsanordnung nach Anspruch 6,
**dadurch gekennzeichnet,**
**daß** der Serienresonanzkreis eine Drosselspule (L) und einen Resonanzkondensator (C1) aufweist, wobei die Entladungslampe (LA) parallel zu dem Resonanzkondensator (C1) liegt.

8. Schaltungsanordnung nach einem der vorherigen Ansprüche,
**dadurch gekennzeichnet,**
**daß** passive Bauelemente der Schaltungsanordnung in eine Mehrlagenschaltung integriert sind.

9. Schaltungsanordnung nach Anspruch 8,
**dadurch gekennzeichnet,**
**daß** es sich bei der Mehrlagenschaltung um eine LTCC-Struktur handelt, die aus mehreren übereinander angeordneten niedrig sinternden Keramikschichten besteht.

10. Schaltungsanordnung nach einem der vorherigen Ansprüche,
**dadurch gekennzeichnet,**
**daß** diese Bestandteil eines elektronischen Vorschaltgerätes ist, das eine mit der Netzspannung (uₙ) verbundene Gleichrichterschaltung (1) aufweist, welche die Schaltungsanordnung speist.

11. Verfahren zum Betreiben einer Gasentladungslampe (LA),
wobei die Gasentladungslampe (LA) in einem Normalbetrieb mit einer Wechselspannung betrieben wird, die aus einem ersten Signal mit einer ersten Frequenz (f1) und einer ersten Amplitude (U₁) besteht, dem ein zweites Signal mit einer zweiten Frequenz (f2) und einer zweiten Amplitude (U₂) überlagert ist, wobei die zweite Frequenz (f2) größer als die erste Frequenz (f1) und die erste Amplitude (U₁) größer als die zweite Amplitude (U₂) ist,
**dadurch gekennzeichnet,**
**daß** die Gasentladungslampe in einer Startphase mit einer Wechselspannung betrieben wird, deren Amplitude (U₃) größer ist als die erste Amplitude (U₁) und deren Frequenz (f3) kleiner oder gleich der zweiten Frequenz (f2) ist.

12. Verfahren nach Anspruch 11,
**dadurch gekennzeichnet,**
**daß** die zweite Frequenz (f2) größer als 1 MHz ist.

13. Verfahren nach Anspruch 12,
**dadurch gekennzeichnet,**
**daß** die zweite Frequenz (f2) in einem Bereich zwischen 2,2 MHz und 3,0 MHz liegt.

## Claims

1. Circuitry arrangement for the operation of a gas discharge lamp,
having a full bridge circuit to which a d.c. voltage is applied and which includes four controllable switches (S1-S4),
there being connected in series a first switch (S1) with a second switch (S2) and a third switch (S3) with a fourth switch (S4) and there being connected the first switch (S1) with the third switch (S3) and the second switch (S2) with the fourth switch (S4),
and the gas discharge lamp (LA) being arranged in a bridge branch which connects a node point between the first switch (S1) and the second switch (S2) with a node point between the third switch (S3) and the fourth switch (S4),
and having a control circuit which in normal operation of the gas discharge lamp (LA) so controls the four switches (S1 - S4) that it switches over, with a first frequency (f1), alternatingly between a first and a second condition (T₁, T₂),
in the first condition (T₁) the second and third switches (S2, S3) being open, the first switch (S1) being closed and the fourth switch (S4) being alternatingly open and closed with a second frequency (f2) which is higher than the first frequency (f1),
and in the second condition (T₂) the first and fourth switches (S1, S4) being open, the third switch (S3) being closed and the second switch (S2) being alternatingly opened and closed with the second frequency (f2),
**characterized in that**,
the control circuit so controls the four switches (S1 - S4) in a start phase (Tₛ) that the fourth switch (S4) is closed, the third switch (S3) is opened, and the first and second switches (S1, S2) are alternatingly opened and closed with a third frequency (f3).

2. Circuitry arrangement according to claim 1,
**characterized in that**,
the second frequency (f2) is greater than 1 MHz.

3. Circuitry arrangement according to claim 2,
**characterized in that**,
the second frequency (f2) lies in the range between 2.2 MHz and 3.0 MHz.

4. Circuitry arrangement according to any of claims 1 to 3,
**characterized in that**,
the third frequency (f3) is greater than 1 MHz.

5. Circuitry arrangement according to claim 4,
**characterized in that**,
the third frequency (f3) lies in the range between 2.2 MHz and 3.0 MHz.

6. Circuitry arrangement according to any of claims 1 to 5,
**characterized in that,**
a series resonance circuit (L, C1) is arranged in the bridge branch.

7. Circuitry arrangement according to claim 6,
**characterized in that**,
the series resonance circuit has a choke coil (L) and a resonance capacitor (C1), the discharge lamp (LA) lying parallel to the resonance capacitor (C1).

8. Circuitry arrangement according to any preceding claim,
**characterized in that**,
passive components of the circuitry arrangement are integrated in a multi-layer circuit.

9. Circuitry arrangement according to claim 8,
**characterized in that**,
the multi-layer circuit is a LTCC-structure which is of a plurality of low temperature sintering ceramic layers arranged above one another.

10. Circuitry arrangement according to any preceding claim,
**characterized in that**,
this is a component of an electronic ballast which has a rectifier circuit (1) connected with a mains voltage (uₙ), which feeds the circuitry arrangement.

11. Method of operating a gas discharge lamp (LA),
the gas discharge lamp (LA) being operated in normal operation with an a.c. voltage which is of a first signal having a first frequency (f1) and a first amplitude (U₁), on which is superposed a second signal having a second frequency (f2) and a second amplitude (U₂), the second frequency (f2) being greater than the first frequency (f1) and the first amplitude (U₁) greater than the second amplitude (U₂),
**characterized in that**,
the gas discharge lamp is operated in a start phase with an a.c. voltage the amplitude of which (U₃) is greater than the first amplitude (U₁) and the frequency of which (f3) is smaller than or the same as the second frequency (f2).

12. Method according to claim 11,
**characterized in that**,
the second frequency (f2) is greater than 1 MHz.

13. Method according to claim 12,
**characterized in that**,
the second frequency (f2) lies in a range between 2.2 MHz and 3.0 MHz.

## Revendications

1. Montage de circuit destiné à faire fonctionner une lampe à décharge gazeuse, comportant
- un circuit en pont intégral auquel est appliquée une tension continue et qui comprend quatre interrupteurs commandés (S1 à S4),
un premier interrupteur (S1) étant monté en série avec un deuxième interrupteur (S2) et un troisième interrupteur (S3) étant monté en série avec un quatrième interrupteur (S4) et le premier interrupteur (S1) étant relié au troisième interrupteur (S3) et le deuxième interrupteur (S2) étant relié au quatrième interrupteur (S4), et
une lampe à décharge gazeuse (LA) étant disposée dans une branche du pont qui relie un point nodal entre le premier interrupteur (S1) et le deuxième interrupteur (S2) à un point nodal entre le troisième interrupteur (S3) et le quatrième interrupteur (S4),
- et un circuit de commande, qui commande en mode de fonctionnement normal de la lampe à décharge gazeuse (LA) les quatre interrupteurs (S1 à S4) de sorte qu'il commute à une première fréquence (f1) alternativement entre un premier état et un deuxième état (T₁, T₂),
dans le premier état (T₁), les deuxième et troisième interrupteurs (S2, S3) étant ouverts, le premier interrupteur (S1) étant fermé et le quatrième interrupteur (S4) étant alternativement ouvert et fermé à une deuxième fréquence (f2) qui est supérieure à la première fréquence (f1), et
dans le deuxième état (T₂), les premier et quatrième interrupteurs (S1, S4) étant ouverts, le troisième interrupteur (S3) étant fermé et le deuxième interrupteur (S2) étant alternativement ouvert et fermé à la deuxième fréquence (f2),
**caractérisé en ce que** le circuit de commande commande les quatre interrupteurs (S1 à S4) dans une phase de démarrage (Tₛ) de sorte que le quatrième interrupteur (S4) est fermé, le troisième interrupteur (S3) est ouvert et les premier et deuxième interrupteurs (S1, S2) sont alternativement ouverts et fermés à une troisième fréquence (f3).

2. Montage de circuit selon la revendication 1, **caractérisé en ce que** la deuxième fréquence (f2) est supérieure à 1 MHz.

3. Montage de circuit selon la revendication 2, **caractérisé en ce que** la deuxième fréquence (f2) se trouve dans la gamme allant de 2,2 MHz à 3,0 MHz.

4. Montage de circuit selon l'une des revendications 1 à 3, **caractérisé en ce que** la troisième fréquence (f3) est supérieure à 1 MHz.

5. Montage de circuit selon le revendication 4, **caractérisé en ce que** la troisième fréquence (f3) se trouve dans la gamme allant de 2,2 MHz à 3,0 MHz.

6. Montage de circuit selon l'une des revendications 1 à 5, **caractérisé en ce qu'**un circuit de résonance série (L, C1) est disposé dans la branche du pont.

7. Montage de circuit selon la revendications 6, **caractérisé en ce que** le circuit de résonance série comporte un ballast inductif (L) et un condensateur de résonance (C1), la lampe à décharge (LA) étant en parallèle avec le condensateur de résonance (C1).

8. Montage de circuit selon l'une des revendications précédentes, **caractérisé en ce que** des composants passifs du montage de circuit sont intégrés dans un circuit multicouche.

9. Montage de circuit selon la revendication 8, **caractérisé en ce que** le circuit multicouche consiste en une structure LTCC qui se compose de plusieurs couches de céramique faiblement frittées disposées les unes au-dessus des autres.

10. Montage de circuit selon l'une des revendications précédentes, **caractérisé en ce qu'**il fait partie d'un ballast électronique qui comporte un circuit redresseur (1), relié à la tension du secteur (uₙ), qui alimente le montage de circuit.

11. Procédé destiné à faire fonctionner une lampe à décharge gazeuse (LA), dans lequel la lampe à décharge gazeuse (LA) est utilisée en mode de fonctionnement normal avec une tension alternative qui se compose d'un premier signal à une première fréquence (f1) et à une première amplitude (U₁) auquel est superposé un deuxième signal à une deuxième fréquence (f2) et à une deuxième amplitude (U₂), la deuxième fréquence (f2) étant supérieure à la première fréquence (f1) et la première amplitude (U₁) étant supérieure à la deuxième amplitude (U₂),
**caractérisé en ce que** la lampe à décharge gazeuse est utilisée dans une phase de démarrage avec une tension alternative dont l'amplitude (U₃) est supérieure à la première amplitude (U₁) et dont la fréquence (f3) est inférieure ou égale à deuxième fréquence (f2).

12. Procédé selon la revendication 11, **caractérisé en ce que** la deuxième fréquence (f2) est supérieure à 1 MHz.

13. Procédé selon la revendication 12, **caractérisé en ce que** la deuxième fréquence (f2) se trouve dans une gamme allant de 2,2 MHz à 3,0 MHz.
